# EUROPÄISCHE PATENTSCHRIFT

(11) **EP 1 630 343 B1**
(45) Veröffentlichungstag und Bekanntmachung des Hinweises auf die Patenterteilung: **17.11.2010**
(21) Anmeldenummer: 05018831.7
(22) Anmeldetag: 30.08.2005
(51) Int. Cl.: E05F 15/16, E05D 15/38

(54) **Kipptor für Sammelgaragen**
Overhead door for collective garages
Porte basculante pour garage collectif

(30) Priorität: 30.08.2004 DE 102004041932
(43) Veröffentlichungstag der Anmeldung: 01.03.2006
(73) Patentinhaber: Käuferle GmbH &Co.KG, 86551 Aichach (DE)
(72) Erfinder: Käuferle, Werner, D-86551 Aichach (DE)
(74) Vertreter: HOFFMANN EITLE

(56) Entgegenhaltungen:
- DE-A1- 4 037 867
- DE-A1- 19 604 683
- DE-A1- 19 855 854
- DE-A1- 19 947 725
- GB-A- 2 172 041
- US-A- 5 239 146

## Beschreibung

### Technisches Gebiet

Die vorliegende Erfindung betrifft eine Torkonstruktion für Sammelgaragen wie beispielsweise öffentliche oder private Tiefgaragen nach dem Oberbegriff von Anspruch 1.

### Stand der Technik

An Torkonstruktionen für Sammelgaragen werden sowohl seitens der Bauherren als auch durch öffentliche Vorschriften hohe Anforderungen gestellt. Diese Torkonstruktionen, die meist als Kipptore oder Sektionaltore ausgeführt sind, müssen für eine sehr häufige Betätigung ausgelegt sein, ein hohes Sicherheitsniveau aufweisen und geringe Abzugsmaße besitzen bzw. bei den vorgegebenen Baulichkeiten eine möglichst große Durchfahrtsöffnung ermöglichen. Darüber hinaus sollen die Torkonstruktionen beim Öffnen bzw. Schließen möglichst wenig aus der Gebäudelinie ausschwenken, sodass Fahrzeuge sehr nahe an die Torkonstruktion heranfahren können und während des Öffnungs- bzw. Schließvorgangs den fließenden Verkehr möglichst wenig behindern.

Eine bewährte Kipptorkonstruktion nach dem Oberbegriff von Anspruch 1 ist beispielsweise aus dem Prospekt "Kipptore für Sammelgaragen" der Anmelderin bekannt. Angesichts des insbesondere in Ballungsräumen immer enger werdenden Bauraumes sowie der zunehmenden Fahrzeugabmessungen besteht jedoch weiterhin ein Bedarf, den durch die Torkonstruktion insbesondere im geöffneten Zustand des Tors eingenommenen Raum weiter zu minimieren.

Darüber hinaus offenbart auch die DE 196 04 683 A1 eine gattungsgemäße Torkonstruktion. Diese hat sich jedoch insbesondere hinsichtlich ihrer vergleichsweise großen Bauhöhe im Bereich der oberen Laufschiene als zu sperrig erwiesen.

Als weiterer Stand der Technik ist das Dokument GB 2 172 041 A bekannt. Darin wird ein Garagentor offenbart, das unterstützt durch eine über eine Umlenkrolle geführte Feder geöffnet wird, wobei die Umlenkrolle am Tor angebracht ist.

### Darstellung-der Erfindung

Es ist daher Aufgabe der vorliegenden Erfindung, eine Torkonstruktion für Sammelgaragen der eingangs genannten Art bereitzustellen, die insbesondere im geöffneten Zustand eine vergrößerte lichte Durchfahrtshöhe bzw. -breite ermöglicht.

Diese Aufgabe wird gemäß der vorliegenden Erfindung durch eine Torkonstruktion mit den Merkmalen von Anspruch 1 gelöst. Vorteilhafte Weiterbildungen der Erfindung sind in den abhängigen Ansprüchen angegeben.

Der vorliegenden Erfindung liegt der Gedanke zugrunde, die bekannten Torkonstruktionen derart umzugestalten, dass Bauteile, die eine besonders große Höhe bzw. Breite besitzen, an Stellen angeordnet werden, an denen sie die lichte Durchfahrtsöffnung der Torkonstruktion weniger beeinträchtigen. Dabei haben die Erfinder insbesondere die mindestens eine Umlenkrolle der Torkonstruktion als häufig störendes Bauteil identifiziert. Vor diesem Hintergrund ist es erfindungsgemäß vorgesehen, dass die mindestens zwei Umlenkrollen in vollständiger Abkehr vom Stand der Technik zwischen den zumindest zwei Laufschienen angeordnet sind.

Durch die erfindungsgemäße Ausgestaltung wird ermöglicht, dass die Laufschienen der Torkonstruktion in einem größeren Abstand voneinander vorgesehen werden können, sodass größere Tore mit entsprechend größeren, lichten Durchgangsabmessungen eingesetzt werden können. Gleichzeitig behält das Tor seine einfache Konstruktion.

Gemäß der Erfindung ist vorgesehen, dass die mindestens zwei Umlenkrollen abschnittsweise oberhalb der Lauffläche der Laufschienen gelegen sind. Durch diese Maßnahme wird insbesondere auch die lichte Durchfahrtshöhe des Tors beträchtlich erhöht, und zwar etwa um denjenigen Betrag, um welchen die Umlenkrollen über die Lauffläche der Laufschienen hinausreichen.

Durch die oben genannten Maßnahmen gemäß der vorliegenden Erfindung werden obere Laufrollen und Umlenkrollen der Torkonstruktion deutlich enger zusammengerückt. Um diese kompakte Bauweise zu ermöglichen, ist gemäß der vorliegenden Erfindung vorgesehen, dass die mindestens zwei oberen Laufrollen an dem Torflügel jeweils mittels eines gekrümmten Auslegers angebracht sind, der bevorzugt im Wesentlichen L-förmig oder U-förmig ist. Zusätzlich ist ferner vorgesehen, dass die mindestens eine Umlenkrolle an einer Laufschiene mittels eines gekrümmten Auslegers angebracht ist, der bevorzugt ebenfalls im Wesentlichen L-förmig oder U-förmig ist. Auf diese Weise kann je eine obere Laufrolle und eine Umlenkrolle in verschränkter Weise angeordnet werden, was im Vergleich zum Stand der Technik eine extrem kompakte Lösung darstellt.

Gemäß der vorliegenden Erfindung sind die mindestens zwei Zugelemente an ihrem dem Torflügel gegenüberliegenden Ende mittels eines Kraftspeichers, insbesondere einer Spiralfedertrommel gelagert. Hierdurch wird ermöglicht, dass zum Öffnen und Schließen des Torflügels lediglich ein vergleichsweise kleiner Antrieb erforderlich ist, da der Kraftspeicher einen Gewichtsausgleich für das Eigengewicht des Torflügels bereitstellt. Dabei ist es besonders bevorzugt, dass der mindestens eine Kraftspeicher im Arbeitsbereich der Torkonstruktion zwischen der geschlossenen und offenen Stellung des Torflügels eine Federkonstante von höchstens 0,3 N/cm, bevorzugt von 0,1 bis 0,2 N/cm aufweist. So haben die Erfinder festgestellt, dass sich bei üblichen Torkonstruktionen von Sammelgaragen durch diese begrenzte Federkonstante ein optimaler Kompromiss zwischen einem ausgewogenen Gewichtsausgleich sowie kompakten Kraftspeichern und Antrieben ergibt.

Obgleich die erfindungsgemäße Torkonstruktion auch einen ausschwenkenden Torflügel aufweisen kann, ist gemäß einer Weiterbildung der vorliegenden Erfindung vorgesehen, dass die Torkonstruktion zumindest zwei untere Laufrollen aufweist, die drehbar an dem Torflügel angebracht und in der geschlossenen Stellung des Torflügels in dessen unterem Bereich angeordnet sind, und zumindest zwei sich im Wesentlichen vertikal erstreckende Laufschienen mit je einer Lauffläche aufweist, an welcher jeweils eine untere Laufrolle während eines Verschwenkens des Torflügels läuft. Hierdurch wird sichergestellt, dass der Torflügel der Torkonstruktion kaum oder überhaupt nicht nach außen aus der Ebene der Torkonstruktion herausragt, sodass ankommende Fahrzeuge sehr nahe an die noch geschlossene Torkonstruktion heranfahren können, was insbesondere in innerstädtischen Bereichen erforderlich ist. Dabei ist es besonders bevorzugt, dass die mindestens zwei unteren Laufrollen von der Schwerachse des Tores beabstandet und bevorzugt auf der Innenseite des Tores angeordnet sind. Hierdurch wird ermöglicht, dass der Torflügel in seiner geöffneten Stellung in eine vollständig horizontale Position gefahren werden kann, in welcher der Torflügel einen minimalen Platzbedarf besitzt.

Die sich im Wesentlichen vertikal erstreckende Laufschienen der Torkonstruktion können prinzipiell eine beliebige Gestalt besitzen. Im Rahmen der vorliegenden Erfindung ist jedoch bevorzugt, diese Laufschienen derart auszugestalten, dass sich sowohl ein günstiger Gewichtsausgleich als auch ein geringer Raumbedarf beim Verschwenken des Tores ergibt. Zu diesem Zweck ist erfindungsgemäß vorgesehen, dass die sich im Wesentlichen vertikal erstreckenden Laufschienen einen unteren Abschnitt aufweisen, der gegenüber der Vertikalen um bis zu 10° geneigt ist, und/oder einen oberen Abschnitt aufweisen, der gekrümmt ist.

Im Hinblick auf eine ausreichende Betriebssicherheit der Torkonstruktion beim Schließen des Tores ist es im Rahmen der Erfindung vorteilhaft, wenn der Torflügel auf seiner Unterseite, die in der geschlossenen Stellung nach unten gewandt ist, ein Sicherheitselement aufweist, das einen ausmittig in Bezug auf das Sicherheitselement angeordneten Kontaktabschnitt besitzt. Hierdurch wird ermöglicht, dass der Schließvorgang des Tores direkt unterbrochen oder umgekehrt werden kann, sobald das Sicherheitselement mit seinem Kontaktabschnitt an ein Hindernis wie beispielsweise ein einfahrendes Fahrzeug oder eine Person trifft. Dabei ist es besonders vorteilhaft, wenn der Kontaktabschnitt durch eine sich in Torbreitenrichtung entlang des Sicherheitselements erstreckende Kammer gebildet ist.

**Kurze Beschreibung der Zeichnungen**
- Fig. 1: zeigt eine schematische Seitenansicht einer bevorzugten Ausführungsform der erfindungsgemäßen Torkonstruktion;
- Fig. 2: zeigt eine schematische Innenansicht der in Fig. 1 gezeigten Torkonstruktion;
- Fig. 3: zeigt eine schematische Detailansicht aus Fig. 2;
- Fig. 4: zeigt eine schematische Detailansicht aus Fig. 1;
- Fig. 5: zeigt eine weitere schematische Detailansicht aus Fig. 1.

### Ausführliche Beschreibung bevorzugter Ausführungsformen

Bevorzugte Ausführungsformen der Erfindung werden nachfolgend ausführlich unter Bezugnahme auf die begleitenden Zeichnungen beschrieben.

Figuren 1 und 2 zeigen eine schematische Seitenansicht bzw. Innenansicht einer Torkonstruktion 1 als bevorzugte Ausführungsform der vorliegenden Erfindung. Die Torkonstruktion 1 umfasst ein Schwenktor 2, das von einer geschlossenen Stellung (vgl. links in Fig. 1) in eine offene Stellung (vgl. oben in Fig. 1) verschwenkbar ist. Nachfolgend verwendete Begriffe wie "oben", "unten" und dergleichen beziehen sich dabei auf die in Fig. 1 gezeigte, geschlossene Stellung des Torflügels 2.

Im oberen Bereich des Torflügels 2 sind zwei obere Laufrollen 4 vorgesehen, die drehbar an dem Torflügel 2 angebracht sind und während eines Verschwenkens des Torflügels jeweils auf einer sich im Wesentlichen horizontal erstreckenden Laufschiene 6 bzw. deren Lauffläche 6' laufen.

Ferner umfasst die Torkonstruktion 1 ein mit dem Torflügel 2 verbundenes Zugseil 8, welches den Torflügel in Richtung der offenen Stellung beaufschlagt. In der vorliegenden Ausführungsform ist das Zugseil 8 im unteren Bereich des Torflügels 2 mit diesem verbunden, und zwar genauer gesagt im Bereich einer unteren Laufrolle 16, die später noch ausführlicher beschrieben wird.

Weiterhin umfasst die Torkonstruktion 1 eine Umlenkrolle 10, entlang der das Zugseil 8 während des Verschwenkens des Tores geführt ist. Die Anordnung der Umlenkrolle 10 ist am deutlichsten in Fig. 3 zu erkennen, die eine Detailansicht aus Fig. 2 zeigt. Die Umlenkrolle 10 ist im Rahmen der vorliegenden Erfindung auf einer dem Torflügel 2 zugewandten Seite der jeweiligen Laufschiene 6 angeordnet. Mit anderen Worten sind die beiden Umlenkrollen 10 der vorliegenden Ausführungsform, wie in Fig. 2 gezeigt, zwischen den beiden Laufschienen 6 der Torkonstruktion angeordnet, und nicht auf deren Außenseite.

Darüber hinaus ist die Umlenkrolle 10 derart vorgesehen, dass sie überwiegend oberhalb der Lauffläche 6' der Laufschiene 6 gelegen ist, wobei die Umlenkrolle 10 in der vorliegenden Ausführungsform im Wesentlichen bündig mit der Oberkante der Laufschiene 6 abschließt.

Um diese kompakte Bauweise auf einfache Weise zu ermöglichen, sind die Umlenkrollen 10 der Torkonstruktion 1 an der Laufschiene 6 mittels eines gekrümmten Auslegers 14 angebracht, der in der vorliegenden Ausführungsform im Wesentlichen L-förmig ausgebildet ist. Gleichermaßen ist auch die zugehörige obere Laufrolle 4 des Torflügels 2 mittels eines gekrümmten Auslegers 12 an dem Torflügel angebracht, der bevorzugt ebenfalls im Wesentlichen L-förmig ist. Hierdurch ergibt sich eine "verschränkte" Bauweise, die deutlich weniger Raum einnimmt als bisherige Bauweisen.

Darüber hinaus weist die Torkonstruktion 1 einen nicht näher gezeigten Antrieb auf, um den Torflügel 2 selbsttätig von der geschlossenen in die offene Stellung und umgekehrt zu fahren. Hierbei kann es sich beispielsweise um einen herkömmlichen Elektromotor handeln, der über ein Zugglied und ggf. ein Getriebe (ebenfalls nicht gezeigt) mit dem Torflügel 2 verbunden ist.

Das Zugseil 8 dient zu einem Gewichtsausgleich des Torflügels 2 während der Verschwenkbewegung von der geschlossenen in die offen Stellung und umgekehrt, und ist zu diesem Zweck an seinem dem Torflügel 2 gegenüberliegenden Ende mittels eines Kraftspeichers 15 gelagert. Obgleich im Rahmen der vorliegenden Erfindung beliebige Kraftspeicher zum Einsatz kommen können, ist es besonders bevorzugt, dass der Kraftspeicher durch eine Spiralfedertrommel 15 gebildet ist, da sich hierdurch bei kompakter Bauweise eine konstante Federcharakteristik erzielen lässt. Diese zeichnet sich bei der vorliegenden Ausführungsform dadurch aus, dass die Federkonstante im Arbeitsbereich der Torkonstruktion zwischen der geschlossenen und der offenen Stellung im Bereich von 0,1 bis 0,2 N/m liegt. Auf diese Weise lassen sich die Anforderungen an den Antrieb der Torkonstruktion minimieren.

Wie in Fig. 4 am besten zu erkennen ist, die eine Detailansicht aus Fig. 1 mit dem Torflügel 2 in der geöffneten Stellung zeigt, umfasst die Torkonstruktion 1 ferner zwei untere Laufrollen 16, die drehbar an dem Torflügel 2 angebracht und in der geschlossenen Stellung des Torflügels 2 in dessen unteren Bereich angeordnet sind. Die Laufrollen 16 laufen jeweils einer sich im Wesentlichen vertikal erstreckenden Laufschiene 18, und zwar an deren Lauffläche 18'. Die Laufrollen 16 sind über einen Ausleger 16' derart an dem Torflügel 2 angebracht, dass sie von der Schwerachse des Tores 2 beabstandet auf der Innenseite des Tores angeordnet sind. Hierdurch ist es möglich, wie in Fig. 4 am besten zu erkennen ist, der Torflügel 2 in eine vollständig horizontale Position zu verschwenken, ohne dass die Laufschiene 18 auf die Höhe der horizontalen Laufschiene 6 geführt werden muss, was zu Kollisionen oder zumindest konstruktiven Schwierigkeiten führen würde.

Die sich im Wesentlichen vertikal erstreckende Laufschiene 18 kann grundsätzlich beliebig ausgestaltet sein, jedoch ist es im Hinblick auf einen günstigen Gewichtsausgleich und einen geringen Raumbedarf beim Verschwenken des Torflügels bevorzugt, dass die Laufschiene 18 einen unteren Abschnitt 18' ' aufweist, der gegenüber der Vertikalen um bis zu 10 Grad geneigt ist, und ferner einen oberen Abschnitt 18' ' ' aufweist, der gekrümmt ist.

Ferner weist der Torflügel 2 auf seiner Unterseite, wie am besten in Fig. 5 zu erkennen ist, ein Sicherheitselement 20 auf, das einen in Bezug auf das Sicherheitselement 20 ausmittig angeordneten Kontaktabschnitt 22 besitzt. Die Ausmittigkeit des Kontaktabschnitts 22 sorgt dafür, dass das Sicherheitselement 20 auch während der Verschwenkbewegung ein gutes Ansprechverhalten besitzt, wenn es auf ein Hindernis wie ein Fahrzeug oder eine Person trifft. So wird durch den in Richtung der Innenseite des Torflügels angeordneten Kontaktabschnitt 22 sichergestellt, dass dieser im Zuge einer Verschwenkbewegung des Torflügels als erster auf ein mögliches Hindernis trifft und einen maximal möglichen Auslöseimpuls zum Anhalten oder Umkehren der Schwenkbewegung erhält.

Dabei ist es besonders bevorzugt, dass der Kontaktabschnitt 22 durch eine sich in Torbreitenrichtung entlang des Sicherheitselements 20 erstreckende Kammer 22 gebildet ist. In diese Ausgestaltung des Kontaktabschnitts lassen sich vielfältige Sicherheitskonstruktionen integrieren, wie beispielsweise eine Lichtschranke oder ein Innendrucksensor, die auf eine Verformung des Kontaktabschnitts 22 reagieren und einen Sicherheitsbetrieb auslösen.

Im Hinblick auf die Fingerquetschsicherheit des erfindungsgemäßen Tors ist bei der vorliegenden Ausführungsform ferner vorgesehen, dass der Torflügel 2 umlaufend von einem Spalt 24 umgeben ist (vgl. Fig. 2). Die Abmessungen des Spalts 24 sind derart ausgelegt, dass selbst bei vollständig geschlossenen Torflügel die Gefahr einer Fingerquetschung ausgeschlossen ist, so dass die Breite des Spalts 24 bevorzugt mindestens 25 mm beträgt. Ferner kann in dem Spalt 24 eine in den Figuren nicht gezeigte Dichtung vorgesehen sein.

Der Torflügel selbst kann prinzipiell einen beliebigen Aufbau besitzen und eine Vielfalt von Formen und Oberflächengestaltungen aufweisen. In der vorliegenden Ausführungsform besitzt der Torflügel 2 eine Tragkonstruktion, die miteinander verbundene Aluminium-Hohlprofile 28 aufweist, in deren Hohlräumen Verstärkungsprofile 30 aus Stahl angeordnet sind. Diese Verbundbauweise ermöglicht, dass auf leichtgewichtige und kostengünstig verfügbare Standardbauteile (Aluminiumhohlprofile) zurückgegriffen werden kann deren Tragfähigkeit problemlos durch geeignete Stahlprofile an die Anforderungen des Einzelfalls angepasst werden kann.

## Patentansprüche

1. Torkonstruktion (1) für Sammelgaragen, mit:
einem Torflügel (2), der von einer geschlossenen in eine offene Stellung verschwenkbar ist,
zumindest zwei oberen Laufrollen (4), die drehbar an dem Torflügel (2) angebracht und in der geschlossenen Stellung des Torflügels in dessen oberem Bereich angeordnet sind,
zumindest zwei sich bevorzugt im Wesentlichen horizontal erstreckenden Laufschienen (6) mit einer Lauffläche (6'), auf welcher jeweils eine obere Laufrolle (4) während eines Verschwenkens des Torflügels läuft,
zumindest zwei mit dem Torflügel verbundenen Zugelementen (8), welche den Torflügel (2) in Richtung der offenen Stellung beaufschlagen, und
zumindest zwei Umlenkrollen (10), entlang derer jeweils ein Zugelement (8) geführt ist,
wobei die Umlenkrollen (10) zwischen den zumindest zwei Laufschienen angeordnet sind, und
wobei die Umlenkrollen (10) zumindest abschnittsweise oberhalb der Lauffläche (6') der Laufschiene (6) gelegen sind,
**dadurch gekennzeichnet, dass** jede der Umlenkrollen (10) an einer Laufschiene (6) mittels eines gekrümmten Auslegers (14) angebracht ist, der bevorzugt im Wesentlichen L- oder U-förmig ist, und
dass die oberen Laufrollen (4) an dem Torflügel (2) mittels eines gekrümmten Auslegers (12) angebracht sind, der bevorzugt im wesentlichen L- oder U-förmig ist, so dass die oberen Laufrollen und die Umlenkrolle in verschränkter Weise angeordnet werden können.

2. Torkonstruktion nach Anspruch 1, **dadurch gekennzeichnet, dass** jedes der Zugelemente (8) an seinem dem Torflügel (2) gegenüberliegenden Ende mittels eines Kraftspeichers, insbesondere einer Spiralfedertrommel (15), gelagert ist.

3. Torkonstruktion nach Anspruch 2, **dadurch gekennzeichnet, dass** der mindestens eine Kraftspeicher (14) im Arbeitsbereich der Torkonstruktion zwischen der geschlossenen und der offenen Stellung des Torflügels (2) eine Federkonstante von höchstens 0,3 N/cm, bevorzugt von 0,1 bis 0,2 N/cm aufweist.

4. Torkonstruktion nach einem der vorhergehenden Ansprüche, **dadurch gekennzeichnet, dass** sie ferner aufweist:
zumindest zwei untere Laufrollen (16), die drehbar an dem Torflügel (2) angebracht und in der geschlossenen Stellung des Torflügels (2) in dessen unterem Bereich angeordnet sind, und
zumindest zwei sich im Wesentlichen vertikal erstreckende Laufschienen (18) mit einer Lauffläche (18'), an welcher jeweils eine untere Laufrolle (16) während eines Verschwenkens des Torflügels (2) läuft.

5. Torkonstruktion nach Anspruch 4, **dadurch gekennzeichnet, dass** die unteren Laufrollen (16) von der Schwerachse des Tores (2) beabstandet und bevorzugt auf der Innenseite des Tores (2) angeordnet sind.

6. Torkonstruktion nach Anspruch 4 oder 5, **dadurch gekennzeichnet, dass** die sich im Wesentlichen vertikal erstreckende Laufschiene (18) einen unteren Abschnitt (18'') aufweist, der gegenüber der Vertikalen um bis zu 10° geneigt ist, und/oder einen oberen Abschnitt (18"') aufweist, der gekrümmt ist.

7. Torkonstruktion nach einem der vorhergehenden Ansprüche, **dadurch gekennzeichnet, dass** der Torflügel (2) auf seiner Unterseite, die in der geschlossenen Stellung nach unten gewandt ist, ein Sicherheitselement (20) aufweist, das einen ausmittig in Bezug auf das Sicherheitselement (20) angeordneten Kontaktabschnitt (22) besitzt.

8. Torkonstruktion nach Anspruch 7, **dadurch gekennzeichnet, dass** der Kontaktabschnitt (22) durch eine sich in Torbreitenrichtung entlang des Sicherheitselements (20) erstreckende Kammer (22) gebildet ist.

9. Torkonstruktion nach einem der vorhergehenden Ansprüche, **dadurch gekennzeichnet, dass** der Torflügel (2) umlaufend von einem Spalt (24) umgeben ist, dessen Breite bevorzugt mindestens 25 mm beträgt und/oder in welchem bevorzugt zumindest abschnittsweise eine Dichtung vorgesehen ist.

10. Torkonstruktion nach einem der vorhergehenden Ansprüche, **dadurch gekennzeichnet, dass** der Torflügel (2) eine Tragkonstruktion besitzt, die miteinander verbundene Aluminium-Hohlprofile (28) aufweist, wobei in den Hohlräumen der Aluminium-Hohlprofile bevorzugt zumindest abschnittsweise Verstärkungsprofile (30) vorgesehen sind, die besonders bevorzugt aus Stahl bestehen.

## Claims

1. Door construction (1) for multiple garages, having:
a door leaf (2) which is pivotable from a closed to an open position,
at least two upper rollers (4) which are mounted rotatably on the door leaf (2) and, in the closed position of the door leaf, arranged in the upper region thereof,
at least two preferably substantially horizontally extending rails (6) having a bearing surface (6') on which in each case an upper roller (4) runs during pivoting of the door leaf,
at least two pull elements (8) which are connected to the door leaf and which act on the door leaf (2) in the direction of the open position, and
at least two guide rollers (10) along which in each case a pull element (8) is guided,
wherein the guide rollers (10) are arranged between the at least two rails, and
wherein the guide rollers (10) are located at least in one section above the bearing surface (6') of the rail (6),
**characterised in that** each of the guide rollers (10) is mounted on a rail (6) by means of a curved arm (14) which is preferably substantially L-shaped or U-shaped, and
**in that** the upper rollers (4) are mounted on the door leaf (2) by means of a curved arm (12) which is preferably substantially L-shaped or U-shaped, so that the upper rollers and the guide roller can be interlaced.

2. Door construction according to claim 1, **characterised in that** each of the pull elements (8) is mounted at its end opposite the door leaf (2) by means of an energy storing device, in particular a spiral-spring drum (15).

3. Door construction according to claim 2, **characterised in that** the at least one energy storing device (14) has in the working region of the door construction between the closed and open positions of the door leaf (2) a spring constant of not more than 0.3 N/cm, preferably from 0.1 to 0.2 N/cm.

4. Door construction according to any of the preceding claims, **characterised in that** it further has:
at least two lower rollers (16) which are mounted rotatably on the door leaf (2) and, in the closed position of the door leaf (2), arranged in the lower region thereof, and
at least two substantially vertically extending rails (18) with a bearing surface (18') on which in each case a lower roller (16) runs during pivoting of the door leaf (2).

5. Door construction according to claim 4, **characterised in that** the lower rollers (16) are spaced apart from the line through the centre axis of the door (2) and preferably arranged on the inside of the door (2).

6. Door construction according to claim 4 or 5, **characterised in that** the substantially vertically extending rail (18) has a lower section (18'') which is at an angle of up to 10° to the vertical, and/or has an upper section (18''') which is curved.

7. Door construction according to any of the preceding claims, **characterised in that** the door leaf (2) has, on its lower side which faces downwards in the closed position, a safety element (20) which has a contact section (22) arranged eccentrically in relation to the safety element (20).

8. Door construction according to claim 7, **characterised in that** the contact section (22) is formed by a chamber (22) extending in the direction of the width of the door along the safety element (20).

9. Door construction according to any of the preceding claims, **characterised in that** the door leaf (2) is peripherally surrounded by a gap (24) of which the width is preferably at least 25 mm and/or in which is provided, preferably at least in one section, a seal.

10. Door construction according to any of the preceding claims, **characterised in that** the door leaf (2) has a supporting construction which has hollow aluminium profiles (28) connected to each other, wherein in the cavities of the hollow aluminium profiles are provided, preferably in at least one section, reinforcing profiles (30) which are particularly preferably made of steel.

## Revendications

1. Construction de porte (1) pour garages collectifs, avec:
un battant de porte (2), susceptible de pivoter d'une position fermée en une position ouverte,
au moins deux galets de déplacement supérieurs (4), montés à rotation sur le battant de porte (2) et, dans la position fermée du battant de porte, disposés dans sa zone supérieure,
au moins deux glissières de déplacement (6), s'étendant de préférence sensiblement horizontalement, avec une surface de déplacement (6') sur laquelle chaque fois se déplace un galet de déplacement supérieur (4) pendant un pivotement du battant de porte,
au moins deux éléments de traction (8) reliés au battant de porte, sollicitant le battant de porte (2) en direction de la position ouverte, et
au moins deux galets de renvoi (10), le long de chacun desquels est guidé un élément de traction (8),
les galets de renvoi (10) étant disposés entre les au moins deux glissières de déplacement, et
les galets de renvoi (10) étant placés, au moins par tronçons, au-dessus de la surface de déplacement (6') de la glissière de déplacement (6),
**caractérisée en ce que** chacun des galets de renvoi (10) est monté sur une glissière de déplacement (6), au moyen d'un bras articulé (14) ayant de préférence une forme sensiblement en L ou en U, et
**en ce que** les galets de déplacement supérieurs (4) sont montés sur le battant de porte (2), au moyen d'un bras articulé (12) incurvé, ayant de préférence une forme sensiblement en L ou en U, de manière que les galets de déplacement supérieurs et le galet de renvoi puissent être disposés de manière croisée.

2. Construction de porte selon la revendication 1, **caractérisée en ce que** chacun des éléments de traction (8) est monté, à son extrémité opposée au battant de porte (2), au moyen d'un accumulateur de force, en particulier d'un tambour à ressort spiral (15).

3. Construction de porte selon la revendication 2, **caractérisée en ce que** le au moins un accumulateur de force (14) présente, dans la plage de travail de la construction de porte, entre la position fermée et la position ouverte du battant de porte (2), une constante d'élasticité maximale de 0,3 N/cm, de préférence dans la fourchette comprise entre 0,1 et 0,2 N/cm.

4. Construction de porte selon l'une des revendications précédentes, **caractérisée en ce qu'**elle présente en outré :
au moins deux galets de déplacement inférieurs (16), montés à rotation sur le battant de porte (2) et, dans la position fermée du battant de porte (2), disposés dans sa zone inférieure, et
au moins deux glissières de déplacement (18), s'étendant sensiblement verticalement, avec une surface de déplacement (18') sur laquelle chaque fois se déplace un galet de déplacement inférieur (16) pendant un pivotement du battant de porte (2).

5. Construction de porte selon la revendication 4, **caractérisée en ce que** les galets de déplacement inférieurs (16) sont espacés de l'axe de pivotement de la porte (2) et disposés de préférence sur la face intérieure de la porte (2).

6. Construction de porte selon la revendication 4 ou 5, **caractérisée en ce que** le glissière de déplacement (18), s'étendant sensiblement verticalement, présente un tronçon inférieur (18"), incliné d'un angle allant jusqu'à 10° par rapport à la verticale, et/ou présente un tronçon supérieur (18"') incurvé.

7. Construction de porte selon l'une des revendications précédentes, **caractérisée en ce que**, sur sa face inférieure, tournée vers le bas dans la position fermée, le battant de porte (2) présente un élément de sécurité (20), comprenant un tronçon de contact (22) disposé de manière excentrée par rapport à l'élément de sécurité (20).

8. Construction de porte selon la revendication 7, **caractérisée en ce que** le tronçon de contact (22) est formé par une chambre (22) s'étendant dans la direction de la largeur de la porte, le long de l'élément de sécurité (20).

9. Construction de porte selon l'une des revendications précédentes, **caractérisée en ce que** le battant de porte (2) est entouré en pourtour par un interstice (24), dont la largeur est de préférence d'au moins 25 mm et/ou dans lequel est prévu, de préférence au moins par tronçons, un joint d'étanchéité.

10. Construction de porte selon l'une des revendications précédentes, **caractérisée en ce que** le battant de porte (2) comprend une construction porteuse présentant des profilés creux d'aluminium (28) reliés ensemble, sachant que, de préférence au moins par tronçons, des profilés de renforcement (30), composés de préférence en acier, sont prévus dans les espaces creux des profilés creux d'aluminium.
